# FASCICULE DE BREVET EUROPEEN

(11) **EP 2 518 833 B1**
(45) Date de publication et mention de la délivrance du brevet: **31.08.2016**
(21) Numéro de dépôt: 12350001.9
(22) Date de dépôt: 17.04.2012
(51) Int. Cl.: H01R 9/24, H01R 4/48, H01R 13/44

(54) **Borne de connexion à ressort**
Verbindungsklemme mit Feder
Spring-mounted connection terminal

(30) Priorité: 29.04.2011 FR 1101325
(43) Date de publication de la demande: 31.10.2012
(73) Titulaire: Auxel, 59147 Gondecourt (FR)
(72) Inventeur: Vaquette, Fabrice, 62110 Henint Beaumont (FR); Maninchedda, Patrice, 62820 Libercourt (FR)
(74) Mandataire: Tournel, Jean Louis

(56) Documents cités:
- EP-A1- 0 106 768
- EP-A1- 2 001 086
- US-A1- 2001 002 349
- US-A1- 2003 194 918

## Description

L'invention se rapporte à une borne à serrage par ressort pour un appareil électrique.

Notamment sur les armoires de distribution, on utilise des appareils électriques qui servent, par exemple à la protection de la distribution du courant électrique dans un local par exemple pour alimenter les prises de courant du local ou un appareil spécifique (lave linge ou four etc..).

On connait par exemple le disjoncteur qui surveille l'ampérage consommée pour en cas de surcharge couper l'alimentation de la ligne électrique.

Ces appareils comportent des bornes d'entrée et des bornes de sortie.

Des conducteurs électriques sont reliés électriquement aux dites bornes.

Pour ce faire la borne présente une partie femelle en matériau conducteur dans lequel on engage l'extrémité dénudée d'un conducteur et avec un moyen d'application, on met en contact cette extrémité dénudée avec la partie femelle pour établir le contact électrique. Le contact doit être suffisant sinon on constitue une résistance de contact qui peut provoquer une élévation de température du dispositif et un risque

Il est connu d'utiliser une vis de pression qui vient directement ou indirectement mettre en contact les deux éléments conducteurs.

Dans un second mode de réalisation, au lieu d'une vis, on utilise un ressort.

Le ressort exerce une force d'application constamment alors que les vis se desserrent et imposent une opération de resserrage périodiquement.

Un autre avantage est que le vissage et dévissage de la vis prend du temps et la force d'application dépend de l'opérateur alors que le ressort est rapide et la force est induite par les seules caractéristiques du ressort.

Pour le ressort, il suffit d'appuyer à un endroit dudit ressort pour le comprimer momentanément et permettre soit la mise en place du conducteur soit son retrait.

Le ressort étant logé dans une enveloppe isolante, il est accessible par une fenêtre au travers de laquelle on introduit un outil pour pousser sur le ressort.

Pour effectuer cette opération sur le ressort, il est recommandé de couper l'arrivée du courant et/ou d'utiliser un outil non conducteur.

Malheureusement, il se produit des accidents car certains ne coupent pas l'alimentation électrique et utilisent des outils mal isolés.

Il est connu d'intégrer des boutons poussoirs ou des leviers en matériau diélectrique pour actionner le ressort mais cela complique l'appareil et est encombrant. Par ailleurs, statistiquement le besoin d'actionner le ressort est rare et il semble préférable de trouver une solution simple et peu couteuse.

Il est connu de surmouler un matériau sur une pièce métallique mais cela peut entrainer des modifications sur les caractéristiques de la pièce en raison de l'élévation de température et des contraintes mécanique de cette gaine que l'on placerait autour du ressort. Cette technique n'est pas appropriée pour des lames ressorts du type pour borne électrique.

Il a donc été imaginé de prévoir une pièce isolante montée sur le boitier qui est localisée devant le ressort.

Cette pièce est placée sur la trajectoire de l'outil de sorte que l'outil doit pousser d'abord la pièce qui venant au contact du ressort va déplacer le ressort et permettre la mise en place de l'extrémité dénudée du conducteur. Cette solution offre une bonne protection

La pièce doit être articulée sur le boitier par exemple par un film charnière.

Elle est fabriquée avec le boitier ce qui complique le moule.

Il est connu de EP 106768 une pièce de manoeuvre creusée pour recevoir la pointe d'un tournevis, la dite pièce présentant une poche pour coiffer l'extrémité d'un ressort et permettre la manoeuvre. Pour recevoir l'extrémité du tournevis, la pièce fait environ 1cm d'épaisseur et doit être rigide car elle fait pivoter le ressort en agissant sur l'extrémité dudit ressort. La poche est sollicitée à chaque manoeuvre et il y a donc un risque de déchirure de la poche.

On connait également US2001/002349 ou US2003/194918 ou EP 2001086 qui utilise la pièce comme un doigt dont l'extrémité appui sur le ressort et l'autre extrémité sert d'appui à un tournevis.

L'invention propose une solution qui notamment simplifie la fabrication.

A cet effet, l'invention se rapporte à une borne électrique selon la revendication 1.

L'invention sera bien comprise à l'aide de la description ci après faite à titre d'exemple non limitatif en regard du dessin qui représente :
FIG 1 montage du tablier sur un ressort
FIG 2:montage du ressort dans un boitier
FIG 3:coupe d'une borne
FIG 4:un éclaté d'une borne à ressort
FIG 5: le tablier et le ressort de la figure 4 monté

En se reportant au dessin on voit un appareil électrique destiné à distribuer du courant pourvu d'au moins une borne électrique servant de point de connexion à un conducteur électrique dont l'extrémité est dénudée.

La borne comprend un boitier 1 en matière isolante logeant un ressort 2 métallique plat conformé en boucle comportant une face 2A de contact destinée à s'appuyer sur l'extrémité 3 dénudée d'un conducteur électrique et une face 2B de manoeuvre accessible à un outil engagé au travers d'une fenêtre 4.

On introduit un outil par la fenêtre pour exercer une pression sur le ressort au niveau de la face 2B de manoeuvre pour déplacer la face de contact et glisser le conducteur dans la position appropriée ou le retirer.

Le ressort 2 est une bande de métal plat ayant des caractéristiques élastiques et conformée selon le logement dans lequel la bande est placée et selon la manière de mettre en contact le conducteur électrique.

Ici, le ressort en place forme une boucle et comprend une base 2C sensiblement plane présentant une découpe 2D dans laquelle vient s'insérer une extrémité 2E de la bande formant boucle, ladite extrémité étant de largeur réduite pour être engagée dans la dite découpe. C'est cette extrémité 2E qui porte la face 2A.

Avantageusement, un tablier 5 en matériau isolant est, par des moyens 6 de fixation, maintenu en contact sur la face de manoeuvre du ressort en simple appui, le dit tablier étant indépendant du boitier.

Le tablier 5 est une sorte de plaquette qui couvre la face de manoeuvre. Sa surface de contact avec le ressort est étendue. Par tablier, on comprendra une plaque conformée en fonction de la face du ressort qu'elle recouvre.

Le tablier est conformé pour épouser la face de manoeuvre.

Selon un mode de réalisation (fig 4 et 5) le tablier 5 est maintenu sur le ressort en prenant un appui dorsal dans un logement du boitier et de par la forme du ressort. Ce logement présente des moyens de positionnement telle une empreinte apte à recevoir le tablier et à caler en translation ledit tablier. Lorsque l'ensemble ressort tablier est monté dans le boitier, le tablier ne peut glisser sur le ressort de par sa forme et un effet de pince entre la branche du ressort et le logement. Le tablier couvre une partie relativement étendue pour tenir compte de l'étendue de la fenêtre et des orientations que pourrait prendre l'outil de manoeuvre. Cette solution utilise l'espace disponible entre la face avant du ressort et le fond de l'empreinte comme moyen de fixation. Le tablier 5 est en simple appui.

Le maintien est également complété par les changements de plans de la zone du ressort qui est couverte par le tablier. Le boitier présente une empreinte définissant avec le ressort un espace pour positionner et maintenir le ressort en place sans accrochage positif. Le tablier n'est pas accroché sur le ressort ni dans l'empreinte. Il est posé sur le ressort et il prend appui dans l'empreinte.

L'outil de manoeuvre est engagé entre le tablier 5 et le fond de l'empreinte ce qui déplace le ressort. On voit figure 4 la zone 5M où glisse l'outil qui agit comme un coin de sorte que c'est la face du tablier qui pousse le ressort et non l'extrémité du tablier. Cette zone 5M est bordée par deux nervures 5N qui s'appuient dans le fond de l'empreinte.

Dans un exemple (fig 1 à 3), il présente un passant 6 dans lequel est glissée la lame du ressort. Ce passant se situe sous la face de la plaquette orientée vers la face de manoeuvre du ressort. Le passant ne travaille pas.

La matière composant le passant n'est pas élastique et ce passant ne vient pas serrer la bande, il coulisse simplement éventuellement avec un léger frottement. Cela n'interdit pas d'utiliser un matériau élastique.

Ce passant est formé par une lumière 5A aménagée dans une partie pliée, sensiblement à angle droit, d'une extrémité du tablier 5.

Avantageusement, le bord libre 5B de l'extrémité pliée du tablier 5 constitue une butée limitant la compression du ressort. En effet le ressort présente un caractère élastique mais si on applique une force trop grande, il y a déformation plastique. Ici le tablier est glissé sur l'extrémité de largeur réduite de la bande métallique formant le ressort. Cette extrémité est, par ailleurs, engagée dans la découpe 2D du ressort dans laquelle on engagera le conducteur dénudé ainsi lorsqu'on comprime le ressort en appuyant sur la face de manoeuvre, la base du passant vient en butée sur les bords de la découpe ce qui limite alors la compression du ressort.

La forme du ressort représenté n'est pas limitative.

Il comprend une première partie 2C formant base qui présente une découpe 2D et cette première partie se prolonge par une seconde partie en forme d'épingle à cheveux, une des branches de l'épingle prolongeant la base et l'autre branche portant la face de contact.

L'avantage de l'invention est que ce tablier est simple à produire. Il peut être mis en place simplement sur le ressort en le posant sans risquer de modifier la structure du métal et il offre en plus, pour certaines variantes une limitation de la compression du ressort.

Il est peu encombrant car il est mince et vient épouser la face du ressort et il recouvre une surface importante. Du fait qu'il est en contact avec le ressort, il est peu encombrant. C'est le changement d'orientation des plans de la lame ressort et l'espace adapté à la plaquette qui permet à celle-ci de rester en position sans accrochage positif.

Un autre mode de fixation sans modification du ressort consiste à prévoir sous le tablier une patte distante de la face inférieure du tablier de l'épaisseur du ressort de sorte à glisser latéralement le tablier sur le ressort, la dite patte formant avec le tablier une pince ouverte latéralement. La distance entre la patte et la face inférieure du tablier sera éventuellement plus faible que l'épaisseur du ressort de sorte à éviter un glissement accidentel.

Le tablier peut également être pourvu de griffes latérales qui viennent s'accrocher sur les bords longitudinaux de la lame conformée en ressort.

Il est possible de prévoir sur le tablier, sur sa face dorsale, un téton qui s'engage dans un trou du ressort mais il est important de tenir compte de ce trou dans la fabrication du ressort car il en modifie les caractéristiques d'élasticité. C'est donc une solution moins facile.

Lors de la manoeuvre,que ce soit le passant ou les griffes ou le teton, ce n'est pas ces moyens qui travaillent. Ce sont des moyens de positionnement.

Le tablier étant mince, pour augmenter l'isolation électrique, on a prévu une nervure longitudinale 50 et une nervure transversale 51 pour stabiliser l'appui.

On augmente ainsi le parcours diélectrique.

La nervure en T formée par 50 et 51 est sur la face du tablier venant en regard du ressort.

## Revendications

1. Borne électrique comprenant un boitier en matière isolante logeant un ressort (2) métallique plat en boucle comportant une face (2A) de contact destinée à s'appuyer sur l'extrémité dénudée d'un conducteur électrique et une face (2B) de manoeuvre *devant laquelle est localisée une pièce isolante* accessible à un outil engagé au travers d'une fenêtre (4) du boitier pour déformer élastiquement le ressort dans le but de déplacer la face de contact (2A) et d'engager le conducteur électrique, cette borne électrique étant **caractérisée en ce que** *la pièce isolante se présente sous la forme* d'un tablier (5) *épousant* la face de manoeuvre dudit ressort qui est, par un moyen de fixation, maintenu en contact sur le ressort, *d'une part,* en prenant un appui dorsal dans un logement du boitier et, *d'autre part,* de par *les changements de plans* dudit ressort empêchant le tablier de glisser, le dit tablier étant indépendant du boitier et en simple appui sur le ressort.

2. Borne électrique selon la revendication 1 **caractérisée en ce que** le boitier présente une empreinte dans laquelle prend appui le tablier.

3. Borne électrique selon la revendication 1 ou 2 **caractérisée en ce que** le tablier présente une nervure (50,51) sur une face pour augmenter le parcours diélectrique.

4. Borne électrique selon la revendication 3 **caractérisé en ce que** la nervure forme un T.

5. Borne électrique selon l'une quelconque des revendications précédentes **caractérisée en ce que** la face du tablier située à l'opposée de celle en contact avec le ressort porte deux nervures (5N) délimitant une zone (5M) où glisse l'outil de manoeuvre

6. Appareil électrique comprenant au moins une borne de connexion a serrage élastique **caractérisé en ce qu'**il comprend une borne selon l'une quelconque des revendications précédentes.

## Patentansprüche

1. Elektrische Klemme, umfassend ein Gehäuse aus einem isolierenden Material, das eine schleifenförmige, flache metallische Feder (2) mit einer Kontaktseite (2A), die sich auf das blanke Ende eines elektrischen Leiters stützen soll, und einer Betätigungsseite (2B), vor welcher ein isolierendes Teil angeordnet ist, das von einem durch ein Fenster (4) des Gehäuses eingeführtes Werkzeug zugänglich ist, um die Feder elastisch zu verformen, um die Kontaktseite (2A) zu bewegen und den elektrischen Leiter einzuführen, aufnimmt, wobei diese elektrische Klemme **dadurch gekennzeichnet ist, dass** das isolierende Teil die Form einer Schürze (5) aufweist, welche mit der Form der Betätigungsseite der Feder übereinstimmt, welche durch ein Befestigungsmittel in Kontakt mit der Feder gehalten wird, einerseits, indem sie sich rückseitig in einer Aufnahme des Gehäuses abstützt und andererseits durch die Ebenenwechsel der Feder, die ein Rutschen der Schürze verhindern, wobei die Schürze vom Gehäuse unabhängig ist und sich einfach an der Feder abstützt.

2. Elektrische Klemme nach Anspruch 1, **dadurch gekennzeichnet, dass** das Gehäuse eine Druckstelle aufweist, in welcher sich die Schürze abstützt.

3. Elektrische Klemme nach Anspruch 1 oder 2, **dadurch gekennzeichnet, dass** die Schürze eine Rippe (50, 51) an einer Seite aufweist, um die dielektrische Wegstrecke zu verlängern.

4. Elektrische Klemme nach Anspruch 3, **dadurch gekennzeichnet, dass** die Rippe ein T bildet.

5. Elektrische Klemme nach einem der vorhergehenden Ansprüche, **dadurch gekennzeichnet, dass** die Seite der Schürze, welche gegenüber der mit der Feder in Kontakt stehenden Seite angeordnet ist, zwei Rippen (5N) aufweist, welche einen Bereich (5M) abgrenzen, wo das Betätigungswerkzeug gleitet.

6. Elektrogerät, umfassend mindestens eine Anschlussklemme mit elastischer Klemmung, **dadurch gekennzeichnet, dass** es eine Klemme nach einem der vorhergehenden Ansprüche umfasst.

## Claims

1. Electrical terminal comprising a casing of insulating material housing a loop-shaped flat metal spring (2) having a contact face (2A) to be pressed onto the stripped end of an electrical conductor and an operating face (2B) in front of which is located an insulating part accessible to a tool inserted through an aperture (4) in the casing to deform the spring elastically in order to move the contact face (2A) and engage the electrical conductor, this electrical terminal being **characterized in that** the insulating part takes the form of a plate (5) mating with the operating face of said spring, which is kept in contact with the spring by a fastening means, on the one hand, by bearing dorsally in a housing of the casing and, on the other hand, by changes in the planes of said spring preventing the plate from sliding, said plate being independent of the casing and simply bearing on the spring.

2. Electrical terminal according to Claim 1, **characterized in that** the casing has a cavity in which the plate bears.

3. Electrical terminal according to Claim 1 or 2, **characterized in that** the plate has a rib (50, 51) on one face to increase the dielectric path.

4. Electrical terminal according to Claim 3, **characterized in that** the rib forms a T.

5. Electrical terminal according to any of the preceding claims, **characterized in that** the face of the plate situated opposite the face in contact with the spring has two ribs (5N) delimiting an area (5M) in which the operating tool slides.

6. Electrical apparatus comprising at least one connecting terminal with resilient clamping, **characterized in that** it comprises a terminal according to any one of the preceding claims.
